# EUROPÄISCHE PATENTSCHRIFT

(11) **EP 2 577 219 B1**
(45) Veröffentlichungstag und Bekanntmachung des Hinweises auf die Patenterteilung: **23.07.2014**
(21) Anmeldenummer: 11721437.9
(22) Anmeldetag: 14.05.2011
(51) Int. Cl.: F42C 14/02, F42C 15/20, F42C 15/22

(54) **WIEDERSICHERUNG FÜR EINEN KIPPHEBELZÜNDER**
RE-SECURING ELEMENT FOR A ROCKER-ARM DETONATOR
RÉENCLENCHEUR DE SÛRETÉ POUR UNE AMORCE À LEVIER BASCULANT

(30) Priorität: 27.05.2010 DE 102010021685
(43) Veröffentlichungstag der Anmeldung: 10.04.2013
(73) Patentinhaber: Rheinmetall Waffe Munition GmbH, 29345 Unterlüss (DE)
(72) Erfinder: MÜLLER, Christian Johann, 39114 Magdeburg (DE); BASSE, Klaus, 06484 Quedlinburg (DE); BOSSE, llka, 06493 Neudorf (DE); SCHÜTZENDÜBEL, Wolfgang, 06463 Ermsleben (DE); WETZEL, Gabriele, 06493 Dankerode (DE)
(74) Vertreter: Dietrich, Barbara
(86) Internationale Anmeldenummer: PCT/EP2011/002400
(87) Internationale Veröffentlichungsnummer: WO 2011/147541

(56) Entgegenhaltungen:
- EP-B1- 1 705 454
- DE-U1-202005 009 628
- FR-A- 505 097
- FR-A1- 2 825 462
- US-A- 3 498 223
- US-A- 5 196 649

## Beschreibung

Die Erfindung beschäftigt sich mit einer so genannten Wiedersicherung für einen Kipphebelzünder eines Wirkkörpers, beispielsweise einer Handgranate, eines Irritationskörpers und dergleichen.

Manuell geworfene Wirkkörper dieser Art mit zeitverzögerter pyrotechnischer Zündung weisen häufig einen Kipphebelmechanismus auf. Dieser ist zur dauerhaften Sicherung durch einen Bolzen (Stift) gesperrt. Der Kipphebel arretiert einen Schlagbolzenmechanismus. Löst sich der Kipphebel so löst der Schlagbolzen die pyrotechnische Zündkette aus, es kommt zeitverzögert zur Wirkung (Explosion, Abbrand etc.). Im allgemeinen Gebrauch umgreift der Anwender den Wirkkörper und Kipphebel mit einer Hand, sodass der Anwender nach Entfernen des Sicherungsstiftes den frei bewegbaren Kipphebel an den Wirkkörper presst. Wird der Wirkkörper geworfen, entfernt sich der Kipphebel vom Wirkkörper und der Zündmechanismus wird aktiviert.

Sollte der Anwender sich in der Zeit zwischen Entfernen des Sicherungsstiftes und Wurf dazu entscheiden, den Wirkkörper nicht zu werfen, muss er diesen bis zur Wiedersicherung umgreifen. Ein Wiedersichern kann dann durch Einführen des Sicherungsbolzens in den Kipphebelmechanismus erfolgen, was zum einen nicht nur schwierig ist sondern auch zumindest zweier Hände bedarf. Befindet sich die Person bzw. der Anwender zudem in einer stressbedingen Situation oder trägt dieser gar Handschuhe, ist eine derartige Wiedersicherung schwierig.

Aus der DE 23 30 189 A ist ein Zeitzünder für Sprengmittel -Handgranate- bekannt, ein von einer Druckfeder betätigter Kolben in einem geschlossenen Zylinder abwärts gleitet, dessen Abwärtsbewegung im Moment der Freisetzung des Zündmechanismus beginnt und dessen Geschwindigkeit durch einen pneumatischen Ausgleich bestimmt wird. Obwohl angemerkt wird, dass die einmal geschärft und wurfbereit sowie wieder entschärft und in einen sicheren Transportzustand zurückversetzt werden muss, werden hierzu keine weiteren Ausführungen gemacht.

Weitere Kipphebel beschreiben die BE 50 53 24, FR 625 278, FR 799 440, FR 2 432 153, FR 2 500 621 sowie FR 601 185, die sich teilweise mit einer Wiedersicherung beschäftigen.

Eine Handgranate mit Zündverzögerung kann des Weiteren der CH 379 966 A5 entnommen werden. Diese zeichnet sich dadurch aus, dass die Schlagvorrichtung und das Zündverzögerungselement mit Sprengkapsel in einer Wirkungslinie zueinander angeordnet sind. Im gesicherten Zustand der Handgranate liegt das Übertragungselement außerhalb dieser Wirklinie. Dadurch wird erst bei einer zweiten Phase der Schieber zur Ausführung einer Bewegung freigegeben. Dazu dient eine Sicherungsstange, die sich in der ersten Phase innerhalb des Schiebers axial verschoben hat. Ist durch besondere Umstände in diesem gezündeten Zustand ein Entschärfen der Handgranate erforderlich, so wird die Sicherungsstange in der Stellung der ersten Phase belassen, sodass der Verzögerungssatz zwar durchbrennen und die Sprengkapsel entzündet werden, der eigentliche Sprengsatz jedoch nicht erfasst wird. Hierbei handelt es sich nicht so sehr um eine Wiedersicherung, sondern vielmehr um eine Sicherungsmöglichkeit zur Gefahrenabwendung.

Die FR 628 604 A beschreibt einen Kipphebelzünder, wobei ein drehbares Profilteil seitlich am Gehäuse an den Kipphebel angreift.

Mit der FR 2 825 462 A1 wird zudem ein Kipphebelzünder mit einem Zündkopf beschrieben, der einen Sicherungsmechanismus umfasst, der ein Wiedersichern und Scharfmachen ermöglicht. Dieser Sicherungsmechanismus umfasst wenigstens ein Profilteil, das drehbar gelagert ist un das ein Wirkmittel als Sicherungsmittel aufweist.

Die Erfindung stellt sich die Aufgabe, eine Wiedersicherung nach dem Scharfmachen eines Wurfkörpers bzw. der Entsicherung eines dazu verwendeten Kipphebels aufzuzeigen.

Die Aufgabe wird durch die Merkmale des Patentanspruchs 1 gelöst. Vorteilhafte Ausführungen sind in den Unteransprüchen angerissen.

Der Erfindung liegt die Idee zugrunde, einen bevorzugt permanenten Wiedersicherungsmechanismus zu schaffen, der unabhängig vom Sicherungsstift ist und durch den auf Montagehilfen, die das Wiedereinführen des Sicherungsstiftes erleichtern, verzichtet werden kann. Dazu besteht der Mechanismus aus einem mit dem Wirkkörper drehbar verbundenen Formteil. Das Formteil weist einen Bolzen bzw. Zapfen etc., also ein Mittel auf, das in eine Aufnahme im Kipphebel und Wirkkörpergehäuse also zwischen Kipphebel und Schlagstück sowie dem Gehäuse eingreifen kann. Es werden somit durch das Profilteil werden beide - Kipphebelzünder und Schlagstück arretiert.

Der Sicherungsmechanismus weist bevorzugt ein zusätzliches Profil auf, das ein Lösen in der Sperrposition verhindert. Dieses Profil ist beispielsweise ein Ratschenprofil am Profilteil, das mit einem weiteren Mittel am Wirkkörper funktional zusammenwirkt. Eine alternative Lösung ist aber auch die Einbindung einer schrägen Kante im Profil des Zündkopf.

Zum Auslösen des Mechanismus wird das Profilteil so (auf-)gedreht, dass das Sperrmittel in die Aufnahme des Kipphebels fährt und damit die Beweglichkeit des Kipphebels einschränkt, ein Auslösen nicht mehr möglich ist. Mit dem Kipphebelzünder wird gleichzeitig das Schlagstück unterstellt, sodass dieses sich nicht bewegen kann. Der Ratschenmechanismus bzw. die Kante verhindern ihrerseits ein neuerliches Lösen des Dreh- bzw. Profilteils aus der Aufnahme heraus und damit ein erneutes Scharfmachen.

Soll hingegen eine erneute Entsicherung und Wiedersicherung ermöglicht werden, kann auf ein Profil in dieser Form verzichtet und möglicherweise auf ein Profil zurückgegriffen werden, wie es bei Kugelschreibern bekannt ist.

Der vorgeschlagene Sicherungsmechanismus wirkt somit unabhängig vom Sicherungsbolzen. Das Auslösen des Mechanismus ist einfach handhabbar, permanent und kann irreversibel gestaltet werden. Ein weiterer Vorteil ist, dass der Mechanismus mit einer Hand bedient werden kann und auch dann, wenn die Person Handschuhe oder dergleichen trägt.

Anhand eines Ausführungsbeispiels mit Zeichnung soll die Erfindung näher erläutert werden.

Es zeigt:
- Fig. 1: einen Kipphebel mit angebautem Sicherungsmechanismus,
- Fig. 2: eine Darstellung aus Fig.1 ohne Kipphebel ,
- Fig. 3: eine vergrößerte Darstellung des Zündkopfes ohne Kipphebel
- Fig. 4: eine vergrößerte Darstellung der Sicherungsscheibe aus Fig.3,
- Fig. 5: eine vergrößerte Darstellung der Ratschensperre aus Fig. 3 in Ruhe (a) und Sperrposition (b),
- Fig. 6: eine Darstellung aus Fig. 1 ohne Kipphebel, ähnlich Fig. 2,
- Fig. 7: eine Darstellung des Zünderkopfes und der Sicherungsscheibe aus Fig. 6 in Ruheposition,
- Fig. 8: eine Darstellung des Zünderkopfes und der Sicherungsscheibe aus Fig. 6 in Sperrposition.

In Fig. 1 ist in den wesentlichen Teilen ein Kipphebelzünder 1 mit Kipphebel 2 (teilweise aufgebrochen) und einem Sicherungsmechanismus 3 dargestellt, Zum Kipphebelzünder 1 zugehörig ist ein mit dem Kipphebel 2 funktional zusammenwirkendes Schlagstück 10. Der Sicherungsmechanismus 3 besteht aus einem Profilteil 4 (Formteil) als Sicherungsscheibe des Mechanismus 3 und einem modifizierten Zündkopf 5, welcher Bestandteil des Kipphebelzünders 1 ist. Der Zündkopf 5 ist auf ein Zündergehäuse eines Wirkkörpers (nicht näher dargestellt) beispielsweise mittels Aufschrauben befestigbar. Die Einbindung der Sicherungsscheibe 4 (4') zwischen dem Zündergehäuse und dem Zündkopf 5 erfolgt derart, dass diese drehbar um die Hauptachse gelagert ist und vom Zündkopf 5 in Position gehalten wird (Fig. 3). Am Zündkopf 5 (5') sowie am Kipphebel 2 ist jeweils eine Aussparung 6, 7 eingebunden, die einen Sicherungsschlitz 8 darstellen. Das Profilteil 4 (Fig. 4) weist vorzugsweise einen Zapfen 9 als Sicherungszapfen auf, welcher durch Drehen der Scheibe 4 in den Sicherungsschlitz 8 des Kipphebelzünders 1 bzw. des Zündkopfes 5 geschoben werden kann. Dazu ist dieses Wirkmittel 9 vom Profilteil 4 (4') aufragend in Richtung des Sicherungsschlitzes 8 weisend angeordnet. Durch diesen Einschub (Zapfen 9 in Sicherungsschlitz 8) werden der Kipphebel 2 als auch das Schlagstück 10 unabhängig vom Sicherungsstift arretiert und dadurch (wieder-)sicherbar (Fig. 1).

Zur eingeschränkten Drehbewegung der Sicherungsscheibe 4 weist diese zusätzlich ein spezielles Profil 11 auf, das hier in Form eines Ratschenprofils geschaffen wurde (Fig. 4). Am Zündkopf 5 befindet sich ein mit dem Ratschenprofil 11 zusammenwirkender Steg 12 (Fig. 2). Dieser liegt im betriebsbereiten Zustand in einer Ruheposition (Fig. 5a). Dabei kann der Kipphebelzünder 1 durch Entfernen des Sicherungsstiftes 13 scharf gemacht werden. Eine Drehung ist in dieser Position nur in die Richtung der Sperrposition (Fig. 5b) möglich. Dabei entsteht ein Widerstand gegen die Drehung, welcher ein unbeabsichtigtes Sichern behindert. Wird die Scheibe 4 gegen den Widerstand über eine kritische Position gedreht, so rastet der Steg 12 in die Sperrposition. Dabei ist das Sicherungssystem aktiv, wobei das Ratschenprofil 11 das Lösen der Sperrposition verhindert. In diesem Fall ist die Sicherung irreversibel.

Fig. 6 zeigt einen weiteren modifizierten Zündkopf 5' mit einer Kulissenführung 15, die mit einem Profil 16 einer weiteren Sicherungsscheibe 3' zusammen wirkt. Die Scheibe 4' weist hierbei eine schräge Kante 16 auf, die zusammen mit der Profilierung 14 den Sperrmechanismus 3' darstellt. Das Formteil 4' besitzt zwei markante Positionen.

Fig. 7 zeigt die Stellung der Sicherungsscheibe 4' im ungesicherten Zustand, Fig. 8 im gesicherten. Wird die Sicherung betätigt, also die Scheibe 4' gedreht, entsteht durch die schräge Kante 16 eine mechanische Spannung, die der Drehung einen Widerstand entgegensetzt. Die Drehung ist reversibel möglich bis die zweite markante Position der Sicherung erreicht wird, die Sicherungsposition. Hier ist die Scheibe 4' so weit gedreht, dass das Wirkmittel 9 in den Aussparrungen 6, 7 am Kipphebel 2 und Zündkopf 5' befindet. Die schräge Kante 16 an der Scheibe 4' ist durch die mechanische Spannung über die Zündkörpergehäusekante geschoben und sperrt damit eine Drehung zurück in den ungesicherten Zustand.

Zur Vermeidung einer Sicherung bei nicht gezogenem Sicherungsstift 13 und dem versehentlichen Auslösen, was einen Gebrauch nicht mehr möglich machen würde, kann vorgesehen werden, dass der Kipphebel 2 immer in einer "festen" Position gehalten wird, solange der Sicherungsstift 13 im System vorhanden ist und erst mit Lösen des Sicherungsstiftes 13 die Position des Kipphebels 2 leicht veränderbar ist. D.h., während der Sicherungsstift 13 das System sichert, hält dieser den Kipphebel 2 plus Schlagstück 10 in seiner Position fest. Durch diese Mimik bleibt der Kipphebel 2 gegenüber dem Wirkmittel 9 der Sicherungsscheibe 4, 4' so versetzt, dass ein Eindringen des Wirkmittels 9 nicht möglich ist, sondern erst mit Lösen des Sicherungsstiftes 13 und einer Positionsänderung des Kipphebels 2.

## Patentansprüche

1. Kipphebelzünder (1) mit einem Zündkopf (5, 5'), einem Kipphebel (2) sowie einem Schlagstück (10) und einem Sicherungsstift (13), für einen Wirkkörper mit Zündergehäuse, wobei ein Sicherungsmechanismus (3) eingebunden ist, der ein Wiedersichern nach Scharfmachen des Wirkkörpers ermöglicht, umfassend wenigstens ein Profilteil (4, 4'), das drehbar gelagert ist, wobei das das Profilteil (4, 4') ein Wirkmittel (9) als Sicherungsmittel aufweist, **dadurch gekennzeichnet, dass** das Wirkmittel (9) durch Drehen des Profilteils (4, 4') in einen Sicherungsschlitz (8) des Kipphebelzünders (1) bzw. des Zündkopfes (5) geschoben werden kann, wodurch der Kipphebel (2) als auch das Schlagstück (10) unabhängig vom Sicherungsstift (13) arretiert und dadurch (wieder-)sicherbar werden.

2. Kipphebelzünder nach Anspruch 1, **dadurch gekennzeichnet, dass** das Profilteil (4, 4') zwischen dem Zündergehäuse und dem Zündkopf (5, 5') eingebunden ist und vom Zündkopf (5, 5') in Position gehalten wird.

3. Kipphebelzünder nach Anspruch 1 oder 2, **dadurch gekennzeichnet, dass** der Kipphebelzünder (1) durch Entfernen eines Sicherungsstiftes (13) scharf gemacht wird und eine Drehung des Profilteils (4, 4') in dieser Position nur in die Richtung einer Sperrposition möglich ist.

4. Kipphebelzünder nach einem der Ansprüche 1 bis 3, **dadurch gekennzeichnet, dass** das Profilteil (4, 4') ein spezielles Profil (11, 16) aufweist, das das Lösen der Sperrposition verhindert.

5. Kipphebelzünder nach Anspruch 4, **dadurch gekennzeichnet, dass** das Profil (11) die Form eines Ratschenprofils aufweist, das mit einem am Zündkopf (5) befindlichen Steg (12) funktional zusammenwirkt, derart, dass mit Drehen des Profilteils (4) gegen einen Widerstand über eine kritische Position der Steg (12) in die Sperrposition am Profilteil (4) einrastet.

6. Kipphebelzünder nach Anspruch 4, **dadurch gekennzeichnet, dass** das Profil (16) die Form einer schrägen Kante aufweist, die mit einer am Zündkopf (5') eingebundenen Profilierung (15) funktional zusammenwirkt.

7. Kipphebelzünder nach einem der Ansprüche 1 bis 6, **dadurch gekennzeichnet, dass** während der Sicherungsstift (13) das System sichert, der Kipphebel (2) gegenüber dem Wirkmittel (9) der Sicherungsscheibe (4, 4') so versetzt hält, dass ein Eindringen des Wirkmittels (9) in die Ausnehmungen (6, 7) nicht möglich ist, sondern erst mit Lösen des Sicherungsstiftes (13) und einer Positionsänderung des Kipphebels (2).

8. Kipphebelzünder nach einem der Ansprüche 1 bis 7, **dadurch gekennzeichnet, dass** das Wirkmittel (9) ein Sicherungszapfen ist, der aufragend von Profilteil (4, 4') richtungsweisend angeordnet ist.

## Claims

1. Rocker-arm detonator (1) having a fuse head (5, 5'), a rocker arm (2) and also a striker (10) and a safety pin (13), for an active body having a detonator housing, wherein a safety mechanism (3) is integrated which allows the active body to be made safe again after it has been armed, comprising at least one profile part (4, 4') which is mounted in a rotatable manner, wherein the profile part (4, 4') has an active means (9) as securing means, **characterized in that** the active means (9) can be pushed into a securing slot (8) in the rocker-arm detonator (1) or in the fuse head (5) by rotation of the profile part (4, 4'), with the result that the rocker arm (2) and also the striker (10) are locked and as a result able to be made safe (again) independently of the safety pin (13).

2. Rocker-arm detonator according to Claim 1, **characterized in that** the profile part (4, 4') is integrated between the detonator housing and the fuse head (5, 5') and is held in position by the fuse head (5, 5').

3. Rocker-arm detonator according to Claim 1 or 2, **characterized in that** the rocker-arm detonator (1) is armed by removing a safety pin (13), and rotation of the profile part (4, 4') in this position is only possible in the direction of a blocking position.

4. Rocker-arm detonator according to one of Claims 1 to 3, **characterized in that** the profile part (4, 4') has a special profile (11, 16) which prevents the blocking position from being released.

5. Rocker-arm detonator according to Claim 4, **characterized in that** the profile (11) has the form of a ratchet profile which interacts functionally with a rib (12) located on the fuse head (5) such that the rib (12) latches into the blocking position on the profile part (4) by rotation of the profile part (4) counter to a resistance over a critical position.

6. Rocker-arm detonator according to Claim 4, **characterized in that** the profile (16) has the form of an inclined edge which interacts functionally with a profiling (15) integrated on the fuse head (5').

7. Rocker-arm detonator according to one of Claims 1 to 6, **characterized in that**, while the safety pin (13) secures the system, the rocker arm (2) is kept in such an offset position with respect to the active means (9) of the safety plate (4, 4') that it is not possible for the active means (9) to penetrate into the recesses (6, 7) but rather only when the safety pin (13) is released and the position of the rocker arm (2) is changed.

8. Rocker-arm detonator according to one of Claims 1 to 7, **characterized in that** the active means (9) is a securing peg, which is arranged in a manner projecting from the profile part (4, 4') in a directional manner.

## Revendications

1. Détonateur à levier basculant (1) comprenant une tête d'allumage (5, 5'), un levier basculant (2) ainsi qu'un percuteur (10) et une goupille de sécurité (13), pour un corps actif avec boîtier de détonateur, un mécanisme de sécurité (3) étant intégré, lequel permet un rétablissement de la sécurité après l'amorçage du corps actif, comprenant au moins une partie profilée (4, 4') qui est montée de manière rotative, la partie profilée (4, 4') présentant comme moyen de sécurisation un moyen actif (9), **caractérisé en ce que** le moyen actif (9) peut être glissé dans une fente de sécurisation (8) du détonateur à levier basculant (1) ou de la tête d'allumage (5) en tournant la partie profilée (4, 4'), le levier basculant (2) ainsi que le percuteur (10) pouvant ainsi être bloqués et, de ce fait, (re)sécurisés indépendamment de la goupille de sécurité (13).

2. Détonateur à levier basculant selon la revendication 1, **caractérisé en ce que** la partie profilée (4, 4') est incluse entre le boîtier de détonateur et la tête d'allumage (5, 5') et maintenue en position par la tête d'allumage (5, 5').

3. Détonateur à levier basculant selon la revendication 1 ou 2, **caractérisé en ce que** le détonateur à levier basculant (1) est armé en retirant la goupille de sécurité (13) et une rotation de la partie profilée (4, 4') dans cette position est seulement possible dans la direction d'une position de blocage.

4. Détonateur à levier basculant selon l'une des revendications 1 à 3, **caractérisé en ce que** la partie profilée (4, 4') présente un profil spécial (11, 16) qui empêche de quitter la position de blocage.

5. Détonateur à levier basculant selon la revendication 4, **caractérisé en ce que** le profil (11) présente la forme d'un profil d'enclenchement, lequel collabore de manière fonctionnelle avec une nervure (12) qui se trouve sur la tête d'allumage (5) de telle sorte que lors de la rotation de la partie profilée (4) contre une résistance au-delà d'une position critique, la nervure (12) s'enclenche dans la position de blocage sur la partie profilée (4).

6. Détonateur à levier basculant selon la revendication 4, **caractérisé en ce que** le profil (16) présente la forme d'une arête biseautée qui collabore de manière fonctionnelle avec un profilage (15) intégré sur la tête d'allumage (5').

7. Détonateur à levier basculant selon l'une des revendications 1 à 6, **caractérisé en ce que** pendant que la goupille de sécurité (13) sécurise le système, le levier basculant (2) est maintenu décalé par rapport au moyen actif (9) de la plaquette de sécurité (4, 4') de telle sorte qu'une pénétration du moyen actif (9) dans les évidements (6, 7) est impossible, mais le devient seulement avec la libération de la goupille de sécurité (13) et un changement de position du levier basculant (2).

8. Détonateur à levier basculant selon l'une des revendications 1 à 7, **caractérisé en ce que** le moyen actif (9) est un tenon de sécurité qui est disposé de manière directionnelle en saillie de la partie profilée (4, 4').
